# EUROPÄISCHE PATENTANMELDUNG

(11) **EP 1 900 662 A2**
(43) Veröffentlichungstag der Anmeldung: **19.03.2008**
(21) Anmeldenummer: 07116472.7
(22) Anmeldetag: 14.09.2007
(51) Int. Cl.: B65H 18/02, B65H 18/20, B65H 18/26

(54) **Wickelmaschine**

(30) Priorität: 18.09.2006 DE 102006043649
(71) Anmelder: Voith Patent GmbH, 89522 Heidenheim (DE)
(72) Erfinder: van Haag, Rolf, 47647 Kerken (DE); Klupp, Alexander, 41812 Erkelenz (DE); Mager, Manfred, Dr., 41468 Neuss (DE); Nelles, Josef, 52224 Stolberg (DE); Pringal, Christian, 47800 Krefeld (DE); Wolf, Jürgen, 41468 Neuss (DE)

(57) **Zusammenfassung**

Eine Wickelmaschine zum Aufwickeln einer Materialbahn, insbesondere einer Papier- oder Kartonbahn, auf mindestens eine Wickelhülse (4) zu einer Wickelrolle (3) mittels mindestens einer gelagerten Walze (1, 2), auf der die Wickelrolle (3) beim Aufwickeln auf- oder anliegt, wobei wenigstens eine in einer von Schwenkarmen (6) gehaltenen Traverse (10) gelagerte Druck- oder Belastungswalze (5) zur Ausübung eines Anpressdrucks auf die wenigstens eine Wickelrolle (3) vorhanden ist, ist dadurch gekennzeichnet, dass die Schwenkarme (6) mit einer Kraft- oder Lageregelung verbunden sind und dass die Position der Druck- oder Belastungswalze (5) gegenüber der Wickelrolle (3) durch eine mit ihrer Lagerung in der Traverse (10) verbundene Dämpfungseinrichtung (11) gegenüber der Wickelrolle (3) einstellbar ist.

## Beschreibung

Die Erfindung bezieht sich auf eine Wickelmaschine zum Aufwickeln einer Materialbahn, insbesondere einer Papier- oder Kartonbahn, auf mindestens eine Wickelhülse zu einer Wickelrolle mittels mindestens einer gelagerten Walze, auf der die Wickelrolle beim Aufwickeln auf- oder anliegt, wobei wenigstens eine in einer von Schwenkarmen gehaltenen Traverse gelagerte Druck- oder Belastungswalze zur Ausübung eines Anpressdrucks auf die wenigstens eine Wickelrolle vorhanden ist.

Materialbahnen müssen, bevor sie versandt werden können, auf Versand- oder Fertigrollen aufgewickelt werden. Als Rollenkerne werden hierfür üblicherweise Wickelhülsen verwendet, die vorzugsweise aus Pappe bestehen. Die Fertigrollen werden dadurch erzeugt, dass sogenannte Mutter- oder Tambourrollen, die am Ausgang einer Papiermaschine oder nach der Satinage erzeugt werden, abgewickelt, in Längsrichtung geschnitten und dann jeweils auf Wickelhülsen aufgewickelt werden. Diese Wickelhülsen liegen entweder auf einer Stützwalze einer Stützwalzen-Wickelmaschine auf oder seitlich an dieser an, oder die Wickelhülsen liegen in einem von zwei Tragrollen einer Doppeltragwalzen-Wickelmaschine gebildeten Wickelbett.

Im Fall einer Doppeltragwalzen-Wickelmaschine, wie sie beispielsweise aus der DE 200 13 319 U1 oder der EP 0 792 245 B1 bekannt ist, ist mindestens eine der beiden Tragwalzen angetrieben. Auf diese Weise liegen entsprechend der Anzahl der aus der ursprünglichen Materialbahn durch Längsschnitte erzeugten einzelnen Materialbahnen mehrere Wickelhülsen nebeneinander in dem Wickelbett. Es ist jedoch auch möglich, lediglich eine einzige Wickelrolle in einer Doppeltragwalzen-Wickelmaschine zu wickeln.

Beim Wickeln von Rollen werden durch Schwingungen der Rolle und der beiden Tragwalzen Eindrückungen in der Rolle verursacht, die durch Resonanzen immer an derselben Umfangsstelle auftreten und dadurch immer stärker werden. Dadurch wird einerseits die gesamte Wickelmaschine schädlichen Schwingungs-Beanspruchungen unterworfen, und andererseits wird die Wickelrolle mit Wickelfehlern gewickelt. Bei bisher üblichen Wickelmaschinen, die auch als "Rollenschneidmaschinen" bezeichnet werden, wird ein Belastungsdruck der Druck- oder Belastungswalzen von der Steuerung vorgegeben, und die Wickelmaschine versucht, diesen Druck oder die Belastungskraft, so gut es geht, einzuhalten. Dabei kann auf Unrundheiten oder Wickelfehler oder geometrische Fehler der Wickelrolle nicht reagiert werden, weil die bekannten Systeme zu träge reagieren. Neben einer starken Beanspruchung der Wickelmaschine und der Fundamente führen Vibrationen in einer Rollenwickeleinrichtung auch zur Unrundheitsbildung der Wickelrolle. Die Unrundheit kann mit der Verarbeitung bestimmter Papiersorten verbunden sein. Beispielsweise stellen das Reibverhalten oder die Papierdicke relevante Größen dar. Man nimmt an, dass für die Unrundheitsbildung der Wickelrolle eine Kontaktschwingung zwischen der Wickelrolle und der Walze oder den Walzen ursächlich ist, wobei die Walze oder die Walzen und die Wickelrolle oder Teile davon, z. B. die äußeren Papierlagen der Wickelrolle, gegeneinander schwingen. Hierdurch kann es zu einem ungleichförmigen Aufbau der Wickelrolle (Dichte-, Steifigkeits-, Dickenvariation, Lufteinschlüsse, sich verschiebende Papierlagen) kommen, welcher wiederum die Kontaktschwingungen verstärken kann.

Einen wesentlichen Einfluss auf die Qualität der gewickelten Papierbahn und auf die Rundheit des Wickels hat auch die Druckwalze. Zur Zeit werden deren Andruck an die Wickelrolle und die Position der Druckwalze von hydraulischen Zylindern geregelt. Weil dabei die gesamte Masse der Druckwalzentraverse mitbewegt werden muss, ist keine hohe Dynamik dieser Regelung möglich. Auf Vibrationen oder Unregelmäßigkeiten des Wickels kann nicht reagiert werden, die Linienkraft, die die Druckwalze auf die Wickelrolle ausübt, kann dem Sollwert nicht folgen.

Es ist die Aufgabe der Erfindung, eine Wickelmaschine zu schaffen, die eine feinfühligere Anpassung der Anpressung der Druckwalze an die Wickelrolle ermöglicht.

Erfindungsgemäß wird diese Aufgabe bei einer Wickelmaschine der eingangs genannten Art dadurch gelöst, dass die Schwenkarme, die die Druckwalze tragende Traverse aufnehmen, mit einer Kraft- oder Lageregelung verbunden sind und dass die Position der Druck- oder Belastungswalze gegenüber der Wickelrolle durch eine mit ihrer Lagerung in der Traverse verbundene Dämpfungseinrichtung gegenüber der Wickelrolle einstellbar ist.

Gemäß der Erfindung wird die Traverse der Druckwalze in bekannter Weise weiterhin über hydraulische Zylinder oder äquivalente Antriebsmittel wie eine elektrisch verstellbare Spindel bewegt, um die ungefähre Position der Druckwalze gegenüber der Wickelrolle festzulegen. Es kommt jedoch hinzu, dass im Bereich der Lagerung der Druckwalze in der Traverse eine Dämpfungseinrichtung zur Dämpfung von Schwingungen der Druckwalze vorgesehen ist. Weil diese Dämpfungseigenschaften sehr schnell variiert werden können und anstelle der Gesamtmasse der Traverse und der Schwenkarme einschließlich der Druckwalze nur die kleine Masse der Druckwalze oder alternativ die Druckwalze in Verbindung mit ihrer Lagerung bewegt werden muss, kann die Druckwalze der Bewegung der Wickelrolle sehr gut folgen. Dies bedeutet, dass die Druckwalze optimal auf die Unrundheiten der Wickelrolle einfedern kann. Infolge dessen bleibt die Linienkraft zwischen der Druckwalze und der Wickelrolle konstant. Aufgrund der Dämpfung der Druckwalze wird ein ruhiger, vibrationsarmer Betrieb erreicht. Dem Gesamtsystem wird weniger Schwingungsenergie zugeführt; diese wird vielmehr durch die ortsnah zu der Druckwalze angebrachte Dämpfungseinrichtung in Wärmeenergie verwandelt. Durch die Erfindung werden bei einer gedämpften Druckwalze eine konstante Linienkraft und ein ruhiger, vibrationsarmer Betrieb erreicht.

Auch wenn nachstehend stets nur der Begriff "Druckwalze" verwendet wird, so schließt dies nicht aus, dass entsprechend dem Bedarf eine Vielzahl von nebeneinander zwischen denselben Schwenkarmen oder jeweils über einzelne Paare von Schwenkarmen gelagerte Druckwalzensegmente vorhanden sein können.

Vorteilhafte Weiterbildungen ergeben sich aus den Unteransprüchen, der Beschreibung und den Zeichnungen.

In vorteilhafter Weise ist die Einrichtung zur Kraft- oder Lageregelung der Schwenkarme mit die Schwenkarme schwenkenden Pneumatik- oder Hydraulikzylindern oder elektrisch betriebenen Spindeln oder mit den Lagern der Schwenkarme selbst verbunden. Diese Kraft- oder Lageregelung hat nur eine geringe Dynamik, aber sie sorgt für den Ausgleich und die Dämpfung von Schwingungen niedriger Frequenz.

Zusätzlich ist es bei dieser Kraftregelung von Vorteil, wenn die Lager der Schwenkarme und/oder die Lager der Pneumatik- oder Hydraulikzylinder oder der Spindeln im Sockel oder einer Abstützung der Wickelmaschine gelagert sind.

Zur Dämpfung hochfrequenter Schwingungen der Druckwalze ist erfindungsgemäß mit Vorteil vorgesehen, dass die Dämpfungseinrichtung wenigstens einen Aktuator, insbesondere einen hydraulischen, pneumatischen, elektrorheologischen Aktuator oder einen elektrischen Linearantrieb umfasst.

In vorteilhafter Weiterbildung weist die Dämpfungseinrichtung einen Zylinder und einen darin angeordneten Kolben auf, der den Zylinder in zwei Druckräume unterteilt, wobei der Kolben mit den Walzenlagern und der Zylinder mit der Traverse in Verbindung steht und die beiden Druckräume über eine Verbindungsstrecke verbunden sind, die mindestens eine Drossel enthält.

Von Vorteil ist es außerdem, wenn sich die Durchlässigkeit der Verbindungsstrecke verändern lässt.

Ein weiterer Vorteil besteht darin, dass in der Verbindungsstrecke ein Schaltventil angeordnet ist, mit dem sich die Verbindungsstrecke unterbrechen lässt.

Durch den Einsatz einer die beiden Druckräume verbindenden Zirkulationseinrichtung wird ein Zirkulationsstrom des Druckmediums ermöglicht.

Hierbei weist die Zirkulationseinrichtung in vorteilhafter Weise eine Temperiereinrichtung auf.

Ein zusätzlicher Vorteil wird durch eine Verbindung der beiden Druckräume miteinander erreicht, wozu eine Druckausgleichsdrossel eingesetzt wird. Die Druckausgleichsdrossel lässt sich auf einfache Weise im Kolben selber anordnen.

Eine weitere vorteilhafte Ausgestaltung der Erfindung besteht darin, dass die Dämpfungseinrichtung mit einer Steuer- oder Regeleinheit verbunden ist und dass der Steuer- oder Regeleinheit die Kraft, mit der die Druck- oder Belastungswalze auf der Wickelrolle aufliegt, und/oder der Abstand, den die Druck- oder Belastungswalze während der Umdrehung der Wickelrolle aufweist, als Regelgrößen zur Einstellung der Dämpfung zuführbar ist.

Zusätzlich von Vorteil ist es, wenn an der Traverse wenigstens ein Sensor zur Messung der von der Druckwalze auf die Wickelrolle ausgeübten Kraft und/oder des Abstands zwischen der Druckwalze und der Wickelrolle vorhanden ist.

Als vorteilhaft kann es sich auch erweisen, wenn der Druck- oder Unterstützungswalze wenigstens ein Aktor zur Messung des Anpressdrucks bzw. des abgestützten Gewichts der Wickelrolle und/oder des Abstands zwischen der Druck-, Belastungs- oder Unterstützungswalze und der Wickelrolle zugeordnet ist.

Die Dämpfungsanordnung lässt sich gemäß der Erfindung in wenigstens zwei Alternativen anordnen. Entweder ist die Dämpfungseinrichtung zwischen der Lagerung der Druckwalze auf der Unterseite der Traverse und der Traverse selber angeordnet, oder die Druckwalze ist zusammen mit ihrer Lageraufnahme über ein Lager gegenüber der Traverse schwenkbar gelagert, so dass die Schwingungen zwischen dem Lager und der Traverse durch eine in der Traverse gelagerte und und die Lageraufnahme betätigende und damit auch die Druckwalze verschwenkende Dämpfungseinrichtung gedämpft werden.

Nachstehend wird die Erfindung in einem Ausführungsbeispiel anhand der Zeichnungen näher erläutert.

Es zeigen
- Fig.1 1: eine schematische Seitenansicht einer Doppeltragwalzen-Wickelmaschine in Längsrichtung und
- Fig. 2: eine Darstellung einer Ausführungsform der Dämpfungseinrichtung.

Eine von einer Doppeltragwalzen-Wickelmaschine gebildete Wickelvorrichtung weist zwei Tragwalzen 1, 2 (Fig. 1) auf, von denen mindestens eine angetrieben ist. Die Tragwalzen 1, 2 bilden ein Walzenbett, in dem mehrere nebeneinanderliegende Wickelrollen 3 während des Aufwickelns auf den Tragwalzen 1, 2 aufliegen. Von einer (nicht dargestellten) Längsschneideinrichtung wird eine Materialbahn, insbesondere eine Papier- oder Kartonbahn, vor dem Aufwickeln in mehrere Einzelbahnen geschnitten, die anschließend durch den Spalt zwischen den Tragwalzen 1, 2 oder seitlich um den Mantel einer der beiden Tragwalzen 1, 2 herum in das Walzenbett geführt werden, wo sie auf fluchtend aufgereihte Hülsen 4 aufgewickelt werden.

Oberhalb der Wickelrollen 3 ist eine Belastungs- oder Druckwalze 5 oder eine Mehrzahl von nebeneinanderliegend angeordneten Druckwalzensegmenten 5 gelagert. Die Druckwalzensegmente 5 erstrecken sich über die gesamte Breite aller nebeneinanderliegenden Wickelrollen 3 und drücken die die Wickelrollen 3 in das Wickelbett. Die Druckwalzen 5 sind drehbar in Schwenkarmen 6 gelagert. Diese sind ihrerseits schwenkbar um eine Drehachse 7 in einem Maschinenständer oder Sockel 8 gelagert, der auch die Lager der Tragwalzen 1, 2 trägt. Mittels Pneumatik- oder Hydraulikzylindern 9 sind die Schwenkarme 6 verschwenkbar. Über (nicht dargestellte) Einrichtungen zur Kraft- oder Lageregelung sind die Zylinder 9 und/oder die Schwenkarme 6 selbst in dem Sockel 8 gelagert.

Jede der Druckwalzen 5 ist zwischen den Schwenkarmen 6 an einer Traverse 10 über eine Dämpfungseinrichtung 11 oder eine Mehrzahl von Dämpfungseinrichtungen 11 (Fig. 2) gelagert. Es sind Schwingungssensoren 12 (Fig. 1) und/oder Sensoren zur Bestimmung der Position der Druckwalze 5 gegenüber der Wickelrolle 3 oder zur Bestimmung der von der Druckwalze 5 auf die Wickelrolle 3 ausgeübten Kraft vorhanden, deren Ergebnisse einer mit der Dämpfungseinrichtung verbundenen Steuer- oder Regeleinheit als Regelgrößen zugeführt werden.

Die Dämpfungseinrichtung 11 weist einen Hydraulik-Zylinder 13 auf, der durch einen Kolben 14 in einen ersten Druckraum 15 und einen zweiten Druckraum 16 unterteilt ist. Der Kolben 14 ist über eine Kolbenstange 17 mit einer Lageraufnahme 18 für die Druckwalze 5 verbunden. Auf der der Kolbenstange 17 gegenüberliegenden Seite ist eine zweite Kolbenstange 19 angeordnet, die den gleichen Durchmesser wie die erste Kolbenstange 17 hat. Die zweite Kolbenstange 19 ist einer Blindbohrung 20 an einer Stirnseite 21 des Zylinders 13 geführt, die der Traverse 10 zugewandt ist. Damit sind die beiden Druckangriffsflächen am Kolben 14 gleich groß. Bei einer Bewegung des Kolbens 14 wird aus dem Druckraum 15, 16 immer genau soviel Hydraulikflüssigkeit verdrängt, wie von dem anderen Druckraum 16, 15 aufgenommen werden kann. Das für die Hydraulikflüssigkeit zur Verfügung stehende Volumen bleibt konstant, so dass kein externer Speicher benötigt wird.

Die beiden Druckräume 15, 16 sind durch Dichtungen 22, 23, 24 unter einander bzw. nach außen abgedichtet. Eine Verbindungsstrecke 25 verbindet die beiden Druckräume 15, 16. In der Verbindungsstrecke 25 ist eine Drossel 26 angeordnet. Ferner ist in der Verbindungsstrecke 25 ein Schaltventil 27 mit einem durch eine Steuer- oder Regeleinheit entsprechend der gewünschten Dämpfung betätigbaren Eingang 28 versehen. In dem Kolben 14 ist eine Druckausgleichsdrossel 29 angeordnet, deren Strömungswiderstand wesentlich größer ist als der Strömungswiderstand der Drossel 26. Die Druckausgleichsdrossel 29 lässt nur einen geringen Anteil der Hydraulikflüssigkeit durch, der von dem Druckraum 15 zu dem Druckraum 16 verdrängt wird oder umgekehrt.

Beide Druckräume 15, 16 sind mit einer Zirkulationseinrichtung 30 verbunden, die mit einer Pumpe 31 ausgestattet ist. Die Pumpe 31 entnimmt Hydraulikflüssigkeit aus einem Tank 32 und pumpt die Hydraulikflüssigkeit durch die beiden Druckräume 15, 16 zurück in den Tank 32. Zwischen dem Tank 32 und der Pumpe 31 ist vorzugsweise noch eine Temperiereinrichtung 33 vorgesehen, durch die sich die Viskosität der Hydraulikflüssigkeit durch Temperaturänderung beeinflussen lässt. Zur Dämpfung von Schwingungen der an der Lageraufnahme 18 gelagerten Druckwalze 5 sind die beiden Druckräume 15 und 16 über das geöffnete Schaltventil 27 und die Drossel 26 miteinander verbunden. Bei einer schwingenden Lagerbewegung wird die Hydraulikflüssigkeit über die Drossel 26 zwischen den beiden Druckräumen 15, 16 hin- und hergepumpt, wodurch Reibungsenergie erzeugt wird. Die dabei entstehende Wärme wird dem Schwingungsvorgang entzogen, wodurch die Schwingungen gedämpft werden.

Die Druckwalze 5 ist entweder über ein Lagerauge 34 in Richtung der Kolbenstange 17 gegenüber der Traverse 10 beweglich, wie in Fig. 2 dargestellt, oder alternativ ist eine Aufnahme 35 über ein Lager 36 gegenüber der Traverse 10 schwenkbar. In diesem Fall ist die Dämpfungseinrichtung 11 wieder in der Traverse 10 angebracht, führt aber bei Vibrationen eine Schwenkbewegung der Aufnahme 35 zusammen mit der darin gelagerten Druckwalze 5 aus.

### Bezugszeichenliste

- 1: Tragwalze
- 2: Tragwalze
- 3: Wickelrolle
- 4: Hülse
- 5: Druckwalze, Druckwalzensegment
- 6: Schwenkarm
- 7: Drehachse
- 8: Sockel
- 9: Zylinder
- 10: Traverse
- 11: Dämpfungseinrichtung
- 12: Schwingungssensor
- 13: Hydraulik-Zylinder
- 14: Kolben
- 15: Druckraum
- 16: Druckraum
- 17: Kolbenstange
- 18: Lageraufnahme
- 19: Kolbenstange
- 20: Blindbohrung
- 21: Stirnseite
- 22: Dichtung
- 23: Dichtung
- 24: Dichtung
- 25: Verbindungsstrecke
- 26: Drossel
- 27: Schaltventil
- 28: Eingang
- 29: Druckausgleichsdrossel
- 30: Zirkulationseinrichtung
- 31: Pumpe
- 32: Tank
- 33: Temperiereinrichtung
- 34: Lagerauge
- 35: Aufnahme
- 36: Lager

## Patentansprüche

1. Wickelmaschine zum Aufwickeln einer Materialbahn, insbesondere einer Papier- oder Kartonbahn, auf mindestens eine Wickelhülse (4) zu einer Wickelrolle (3) mittels mindestens einer gelagerten Walze (1, 2), auf der die Wickelrolle (3) beim Aufwickeln auf- oder anliegt, wobei wenigstens eine in einer von Schwenkarmen (6) gehaltenen Traverse (10) gelagerte Druck- oder Belastungswalze (5) zur Ausübung eines Anpressdrucks auf die wenigstens eine Wickelrolle (3) vorhanden ist,
**dadurch gekennzeichnet,**
**dass** die Schwenkarme (6) mit einer Kraft- oder Lageregelung verbunden sind und dass die Position der Druck- oder Belastungswalze (5) gegenüber der Wickelrolle (3) durch eine mit ihrer Lagerung in der Traverse (10) verbundene Dämpfungseinrichtung (11) gegenüber der Wickelrolle (3) einstellbar ist.

2. Wickelmaschine nach Anspruch 1,
**dadurch gekennzeichnet,**
**dass** die Einrichtung zur Kraft- oder Lageregelung der Schwenkarme (6) mit die Schwenkarme (6) schwenkenden Pneumatik- oder Hydraulikzylindern (9) oder elektrisch betriebenen Spindeln oder mit den Lagern der Schwenkarme (6) selbst verbunden ist.

3. Wickelmaschine nach Anspruch 2,
**dadurch gekennzeichnet,**
**dass** die Lager der Schwenkarme (6) und/oder die Lager der Pneumatik-oder Hydraulikzylinder (9) oder der Spindeln im Sockel (8) oder einer Abstützung der Wickelmaschine gelagert sind.

4. Wickelmaschine nach einem der Ansprüche 1 bis 3,
**dadurch gekennzeichnet,**
**dass** die Dämpfungseinrichtung (11) wenigstens einen Aktuator, insbesondere einen hydraulischen, pneumatischen, elektrorheologischen Aktuator oder einen elektrischen Linearantrieb umfasst.

5. Wickelmaschine nach Anspruch 4,
**dadurch gekennzeichnet,**
**dass** die Dämpfungseinrichtung einen Zylinder (13) und einen darin angeordneten Kolben (14) aufweist, der den Zylinder (13) in zwei Druckräume (15, 16) unterteilt, wobei der Kolben (14) mit den Walzenlagern der Druckwalze (5) und der Zylinder (13) mit der Traverse (10) in Verbindung steht und die beiden Druckräume (15, 16) über eine Verbindungsstrecke (25) verbunden sind, die mindestens eine Drossel (26) enthält.

6. Wickelmaschine nach Anspruch 5,
**dadurch gekennzeichnet,**
**dass** die Durchlässigkeit der Verbindungsstrecke (25) veränderbar ist.

7. Wickelmaschine nach Anspruch 4 oder 5,
**dadurch gekennzeichnet,**
**dass** in der Verbindungsstrecke (25) ein Schaltventil (27) angeordnet ist, mit dem die Verbindungsstrecke (25) unterbrechbar ist.

8. Wickelmaschine nach Anspruch 5,
**dadurch gekennzeichnet,**
**dass** die beiden Druckräume (15, 16) mit einer Zirkulationseinrichtung (30) zur Erzeugung eines Zirkulationsstroms des Druckmediums verbunden sind.

9. Wickelmaschine nach Anspruch 8,
**dadurch gekennzeichnet,**
**dass** die Zirkulationseinrichtung (30) eine Temperiereinrichtung (33) aufweist.

10. Wickelmaschine nach einem der Ansprüche 5 bis 9,
**dadurch gekennzeichnet,**
**dass** die beiden Druckräume (15, 16) zusätzlich durch eine Druckausgleichsdrossel (29) miteinander verbunden sind.

11. Wickelmaschine nach Anspruch 10,
**dadurch gekennzeichnet,**
**dass** die Druckausgleichsdrossel (29) im Kolben (14) angeordnet ist.

12. Wickelmaschine nach einem der Ansprüche 1 bis 11,
**dadurch gekennzeichnet,**
**dass** die Dämpfungseinrichtung (11) mit einer Steuer- oder Regeleinheit verbunden ist und dass der Steuer- oder Regeleinheit die Kraft, mit der die Druckwalze (5) auf der Wickelrolle (3) aufliegt, und/oder der Abstand, den die Druckwalze (5) während der Umdrehung der Wickelrolle (3) aufweist, als Regelgrößen zur Einstellung der Dämpfung zuführbar ist.

13. Wickelmaschine nach Anspruch 12,
**dadurch gekennzeichnet,**
**dass** an der Traverse (10) wenigstens ein Sensor (12) zur Messung der von der Druckwalze (5) auf die Wickelrolle (3) ausgeübten Kraft und/oder des Abstands zwischen der Druckwalze (5) und der Wickelrolle (3) vorhanden ist.

14. Wickelmaschine nach einem der Ansprüche 1 bis 13,
**dadurch gekennzeichnet,**
**dass** die Dämpfungseinrichtung zwischen einem Lager (34) der Druckwalze (5) auf der Unterseite der Traverse (10) und der Traverse (10) selber angeordnet ist.

15. Wickelmaschine nach einem der Ansprüche 1 bis 13,
**dadurch gekennzeichnet,**
**dass** die Druckwalze (5) gemeinsam mit einer Lageraufnahme (35) über ein Lager (36) gegenüber der Traverse (10) schwenkbar gelagert ist und dass Schwingungen zwischen der Lageraufnahme (35) und der Traverse (10) durch eine in der Traverse (10) gelagerte und und die Lageraufnahme (36) betätigende Dämpfungseinrichtung (11) dämpfbar sind.
